# DEMANDE DE BREVET EUROPEEN

(11) **EP 4 407 272 A1**
(43) Date de publication de la demande: **31.07.2024**
(21) Numéro de dépôt: 24154853.6
(22) Date de dépôt: 30.01.2024
(51) Int. Cl.: F41H 5/08, F41H 13/00, F41H 5/26

(54) **BOUCLIER ANTI-ÉMEUTE OU DE MAINTIEN DE L'ORDRE**

(30) Priorité: 30.01.2023 FR 2300824; 03.03.2023 FR 2301983
(71) Demandeur: Extrem Vision Perpignan, 66600 Rivesaltes (FR)
(72) Inventeur: Stéphane, GOUVERNEUR, 66600 Espina de l'Agly (FR)
(74) Mandataire: Rhein, Alain

(57) **Abrégé**

L'invention concerne un bouclier (1) anti-émeute ou de maintien de l'ordre comportant un panneau de protection (2) en matériau synthétique comprenant une face avant (3) et une face arrière (4) au niveau de laquelle sont implantés des moyens de préhension (5) et au moins un dispositif d'émission de rayonnement lumineux incapacitant (8) comportant au moins une source lumineuse (9), Avantageusement, ce que le panneau de protection (2) comprend au moins une zone (10) définissant une fenêtre transparente avec un taux de transmittance inférieure à 30%, ledit panneau (2) étant opaque et comportant un taux de transmittance d'au moins 50%, hormis dans ladite zone (10) au droit de laquelle étant positionnée la source lumineuse (9) en face arrière (4) dudit panneau de protection (2).

## Description

0001 La présente invention concerne un bouclier anti-émeute ou de maintien de l'ordre comportant un panneau de protection en matériau synthétique, comprenant au moins une fenêtre transparente, ce panneau comprenant une face avant et de face arrière laquelle est équipée de moyens de préhension, le bouclier étant pourvu d'un dispositif d'émission de rayonnement lumineux incapacitant.

0002 La présente invention concerne le domaine des dispositifs de protection à destination, plus particulièrement, des représentants des forces de l'ordre. Elle a trait à des boucliers de type non balistique.

0003 Il est d'ores et déjà connu des boucliers anti-émeutes, souvent qualifié, également, de bouclier de maintien de l'ordre, correspondant à la description ci-dessus.

0004 De tels boucliers anti-émeutes ont essentiellement pour fonction de protéger l'utilisateur à l'égard d'agression menée au moyen d'armes contendantes ou tranchantes, mais également des jets de projectiles. Cette typologie de matériel sert également d'appui pour repousser les assaillants, dans le cadre de cet usage, aucun élément contendant se doit d'être positionné en face avant. Au travers de leur conception légère, ils se distinguent des boucliers balistiques dont le matériau est choisi pour arrêter des balles tirées en direction du porteur.

0005 Il est par exemple connu par le document FR 3 000 790 un bouclier de protection destiné notamment à équiper des forces de maintien de l'ordre. Ce bouclier est conçu au moyen d'un panneau en matériau synthétique, de face avant convexe et dont la face arrière concave, orientée en direction de l'utilisateur, est équipée de moyens de préhension. La particularité de ce bouclier réside dans sa face avant est recouverte d'une pellicule de matière réfléchissante.

0006 Il est insisté sur les avantages résultant du caractère réfléchissant de cette face avant du bouclier, à savoir masquer le porteur du bouclier aux yeux des fauteurs de troubles, mais également le visage du porteur pour sa propre intégrité, refléter l'environnement et renvoyer vers d'éventuels agresseurs leur propre image pour un effet dissuasif.

0007 En aucun cas, un tel bouclier réfléchissant ne peut concrètement et de manière active gêner un agresseur pour l'empêcher d'atteindre sa cible lors d'un jet de pierre ou autres projectiles. Il ne peut davantage le gêner dans sa progression en direction des forces de l'ordre.

0008 A ce propos, il est également connu d'équiper les représentant des forces de l'ordre de projecteur ou lampe torche puissante. Leur fonction consiste à éblouir les fauteurs de trouble qui s'en prennent à eux, de manière à les gêner dans leur action les inciter à reculer et à dévier leurs tirs d'objets divers par la gêne occasionné par le faisceau lumineux.. De telles lampes d'éblouissement sont souvent portées à l'épaule des représentants des forces de l'ordre. Certaines sont prévues pour venir se fixer sur la tranche supérieure ou la face avant du bouclier anti-émeute.

0009 Si une lampe portée à l'épaule ne facilite pas l'orientation, avec précision du flux lumineux en direction de l'agresseur, celles fixées de manière accessible sur la tranche ou la face avant d'un bouclier peuvent être facilement agrippées et arrachées, voire, dans ce cas, servir de projectile.

0010 A ce sujet, il convient de prendre en compte que la face avant de ces boucliers anti-émeutes est prévue pour venir au contact de personnes qu'il convient de repousser et toute partie saillante, ainsi que la moindre excroissance peut générer une blessure sous l'effet d'un choc contre le bouclier..

0011 Il est également connu par le document US 6 367 943 un bouclier anti-émeute comportant un panneau de protection conçu en matériau transparent en face arrière duquel sont installés des moyens de préhension sous forme de deux poignées ou d'une poignée d'une part et d'une sangle d'autre part, celle-ci permettant de solidariser ce bouclier sur l'avant-bras du porteur. Au-dessus de ces moyens de préhension, toujours en face arrière de ce panneau transparent du bouclier, est rapporté un dispositif d'émission de rayonnement lumineux incapacitant sous forme d'un boitier logeant une pluralité de Leds orientées vers l'avant pour émettre leur rayonnement lumineux au travers du panneau transparent du bouclier. Des moyens d'alimentation électrique sont implantés, selon le cas, sous le dispositif d'émission de rayonnement lumineux incapacitant ou prévus pour être portés par l'utilisateur du bouclier.

0012 Dans tous les cas, l'implantation du dispositif d'émission d'un rayonnement lumineux a tendance à déséquilibrer le bouclier et rendre sa manipulation plus difficile dans des conditions d'affrontement. A ce sujet il est encore décrit dans ce document US 6 367 943, un mode de réalisation d'un bouclier dont le panneau est équipé en face arrière de deux dispositifs d'émission de rayonnement lumineux incapacitant répartis au-dessus et en dessous des moyens de préhension. Ce n'est que dans une configuration d'un bouclier de petite taille que le dispositif d'émission de rayonnement lumineux prend position en partie centrale de la face arrière du panneau transparent, mais il ne s'agit plus vraiment d'un bouclier de protection dans ce cas, la taille réduite visant juste à abriter le porteur très mobile de ce bouclier.

0013 L'inconvénient majeur de cet état de la technique correspondant à ce document US 6 367 943 consiste en ce que le panneau du bouclier est totalement transparent, ce qui permet à un assaillant ou aux médias de voir le visage du porteur du bouclier et de l'identifier en vue de représailles ultérieures.

0014 Il est encore connu par le document CN 106931833 A un bouclier comportant, à la fois, une fenêtre d'observation/visualisation, une fenêtre accueillant des moyens d'émission de rayonnement incapacitant et une fenêtre recevant des moyens d'émission d'onde sonore étourdissante. Concrètement, ces fenêtres correspondent à des ouvertures pratiquées dans le panneau du bouclier qui fragilisent considérablement ce bouclier et ne lui permettent pas d'avoir la résistance souhaitée, en particulier lorsque le panneau de ce bouclier est conçu en matériau synthétique transparent comme le laisse supposer la référence 2 désignant la fenêtre d'observation dans la figure 1 de ce document. Dans tous les cas ces fenêtres constituent des aspérités en face avant du bouclier, risquant de blesser l'assaillant.

0015 La présente invention a pour but de proposer une solution particulièrement efficace permettant de répondre à l'ensemble des besoins non couverts par l'état antérieur de la technique.

0016 C'est dans le cadre d'une première démarche inventive, qu'il a été imaginé d'implanter une source lumineuse du dispositif d'émission de rayonnement lumineux incapacitant à l'arrière du bouclier anti-émeute, côté porteur de ce bouclier, au droit d'une épargne transparente avec un taux de transmittance inférieure à 30%, que comporte le panneau de ce bouclier par ailleurs opaque et conçu en un matériau synthétique avec un taux transmittance d'au moins 50%.

0017 Avantageusement, l'implantation à l'arrière du bouclier du dispositif d'émission de rayonnement lumineux incapacitant est déterminée pour éviter de déséquilibrer ce bouclier et en faciliter le maniement.

0018 Avantageusement, cette implantation pourra être choisie au plus près du centre de gravité du bouclier.

0019 Ainsi l'invention concerne un bouclier anti-émeute ou de maintien de l'ordre comportant un panneau de protection en matériau synthétique comprenant une face avant et une face arrière au niveau de laquelle sont implantés des moyens de préhension et au moins un dispositif d'émission de rayonnement lumineux incapacitant comportant au moins une source lumineuse, caractérisé en ce que le panneau de protection comprend au moins une zone définissant une fenêtre transparente avec un taux de transmittance inférieure à 30%, ledit panneau étant opaque et comportant un taux transmittance d'au moins 50%, hormis dans ladite zone au droit de laquelle étant positionnée la source lumineuse en face arrière dudit panneau de protection.

0020 De manière avantageuse le panneau de protection est conçu en un matériau synthétique transparent comportant un taux de transmittance inférieur à 30%, l'une au moins des faces avant et arrière de ce panneau de protection comportant des moyens d'opacification, tels qu'un film opacifiant et/ou une sérigraphie et/ou un traitement mécanique de gravure ou ponçage conférant au panneau de protection un taux de transmittance d'au mins 50%, hormis au niveau de ladite zone.

0021 Selon encore une autre particularité de l'invention, le panneau de protection est de type multicouche et comprend au moins une première plaque de matériau synthétique transparent comportant un taux de transmittance inférieur à 30% et dont un côté défini la face avant dudit panneau de protection et au moins une deuxième plaque de matériau synthétique transparent comportant un taux de transmittance inférieur à 30% et dont un côté défini la face arrière dudit panneau de protection. Avantageusement, au moins une des faces des plaques comporte des moyens d'opacification, tels qu'un film opacifiant et/ou une sérigraphie et/ou un traitement mécanique de gravure ou ponçage, conférant au panneau de protection son opacité avec un taux de transmittance d'au moins 50%, hormis au niveau de ladite zone.

0022 Dans le cadre d'une seconde démarche inventive, il a été pris en compte le mode d'utilisation d'un tel dispositif d'émission de rayonnement lumineux incapacitant sur un bouclier antiémeute.

0023 Ainsi, de manière avantageuse ce dispositif d'émission de rayonnement lumineux incapacitant comporte des moyens d'alimentation autonome implantés au niveau de la face arrière du panneau du bouclier, à proximité des moyens de préhension.

0024 Avantageusement, ils sont implantés à l'arrière de ces moyens de préhension.

0025 Selon un mode de conception préférentiel, les moyens d'alimentation autonome comportent un boitier muni d'au moins un logement de réception de manière interchangeable d'au moins une batterie.

0026 A ce sujet, étant donné que l'usage de la source lumineuse est préférentiellement ponctuel pour obtenir l'effet recherché, à savoir l'éblouissement et la déstabilisation d'un agresseur ou d'un fauteur de trouble, c'est dans une démarche inventive qu'il est proposé d'équiper les moyens d'alimentation autonome de batteries de faible dimension et de poids, par exemple de type batteries de téléphone.

0027 Les avantages découlant de la présente invention consistent en ce que l'implantation avantageuse à l'arrière du bouclier du dispositif d'émission de rayonnement lumineux incapacitant évite qu'il puisse être arraché du bouclier, ne pas être contendant au contact sans compter que son implantation peut être choisi pour ne pas déséquilibrer ce bouclier, dont le maniement doit être aisé dans des conditions d'intervention difficiles.

0028 Par ailleurs, un panneau de protection, opaque à 50%, préserve le porteur de son indentification par un agresseur. Pour autant en ménageant dans ce panneau de protection une zone transparente au droit de laquelle est implantée la source lumineuse à l'arrière du bouclier :
- évite toute découpe dans le panneau de protection assurant son intégrité d'usage par non-fragilisation de sa tenue mécanique ;
- permet de s'affranchir de toute aspérité en face avant de ce panneau de protection susceptible de blesser quelqu'un venant au contact avec le bouclier ;
- protège efficacement la ou les sources lumineuses.
- permet un nettoyage et un entretien facilité par absence "aspérités ou de trous.

0029 D'autres buts et avantages de la présente invention apparaîtront au cours de la description qui va suivre se rapportant à un mode de réalisation donnée à titre d'exemple et représenté dans les dessins joints en annexe dans lesquelles :
0030 [Fig.1] La figure 1 est une représentation schématisée et en perspective de la face avant d'un bouclier selon l'invention ;
0031 [Fig.2] La figure 2 est une représentation schématisée de la face arrière de ce bouclier de la figure 1 ;
0032 [Fig.3] La figure 3 est une illustration schématisée, vu du dessus, du bouclier selon l'invention. 1
0033 [Fig.4] La figure 4 est une illustration schématisée, vu du dessous, du bouclier illustré dans la figure 1 ;
0034 [Fig.5] La figure 5 est une représentation schématisée et en coupe partielle du panneau de protection selon un premier mode de réalisation ;
0035 Fig.6] La figure 6 est une représentation schématisée et en coupe partielle du panneau de protection selon un second mode de réalisation.

0036 Tel que représenté dans les figures des dessins ci joints, la présente invention concerne un bouclier 1 anti-émeute ou de maintien de l'ordre, comportant, essentiellement, un panneau de protection 2, plus particulièrement en matériau synthétique.

0037 Dans les figures des dessins joints, ce panneau 2 du bouclier 1 est représenté de forme générale rectangulaire, dont la face avant 3 est convexe. Il est évident que la présente invention n'est nullement limitée à une telle forme particulière de panneau.

0038 La face arrière 4 de ce panneau 2 est équipée de moyens de préhension 5 comportant, avantageusement, au moins une poignée 6 et, éventuellement, des moyens d'accrochage sur l'avant-bras du porteur de ce bouclier 1. De tels moyens d'accrochage peuvent emprunter différentes formes de réalisation, par exemple celle d'un simple crochet ou encore de moyens de sanglage.

0039 Le bouclier 1 est encore pourvu d'un dispositif d'émission de rayonnement lumineux incapacitant 8 avantageusement implanté au niveau de la face arrière 4 du panneau 2 et comportant au moins une source lumineuse 9.

0040 Selon l'invention, le panneau 2 comprend au moins une zone 10 définissant une fenêtre transparente avec un taux de transmittance inférieure à 30%. Au droit de cette zone 10 se situe la source lumineuse 9 en face arrière 4 de ce panneau 2.

0041 Si le dispositif d'émission de rayonnement lumineux incapacitant 8 comporte plusieurs sources lumineuses 9 non contiguës, il peut être prévu au niveau du panneau 2 plusieurs zones 10, au droit de chacune d'elles venant se positionner une ou plusieurs sources lumineuses 9.

0042 Quant au panneau de protection 2, hormis au niveau de ladite zone 10, il est conçu opaque et comporte un taux de transmittance d'au moins 50%. Avantageusement, ce panneau 2 est opaque à 50%.

0043 Dans ce but et comme visible dans la figure 5, l'une au moins des faces avant 3 et arrière 4, préférentiellement la face arrière 4, de ce panneau de protection 2 comporte des moyens d'opacification 44, hormis au niveau de la ou lesdites zones 10. Ces moyens d'opacification 44 peuvent prendre différentes formes de réalisation, telles qu'un film opacifiant et/ou une sérigraphie et/ou un traitement mécanique de gravure ou de ponçage conférant au panneau de protection son caractère opaque avec un taux de transmittance d'au moins 50%, hormis au niveau de la ou desdites zones 10.

0044 Si les moyens d'opacification 44 se présentent sous forme d'un tel film opacifiant, celui-ci comporte au moins une découpe ou épargne qui, lorsque ce film est appliqué sur le panneau 2, vient définir une zone 10.

0045 Si ces moyens d'opacification 44 consistent en une sérigraphie ou un traitement mécanique destiné à opacifier le panneau 2, cette sérigraphie ou ce traitement mécanique est réalisé de manière à s'étendre sur le panneau 2 sauf dans ladite zone 10, voire, le cas échéant, lesdites zones.

0046 L'emplacement de cette ou de ces zones 10 est évidemment choisie pour coïncider avec la ou les source lumineuses 9 en face arrière 4 du panneau 2.

0047 Selon l'invention, le panneau de protection 2 peut être de type multicouche comme visible dans la figure 6. Dans ce cas, ce panneau 2 est composé d'au moins une première plaque 2a en matériau synthétique comportant un taux de transmittance inférieur à 30% et dont un côté défini la face avant 3 dudit panneau de protection 2 et d'au moins une deuxième plaque 2b de matériau synthétique comportant un taux de transmittance inférieur à 30% et dont un côté défini la face arrière 4 dudit panneau de protection 2.

0048 En somme ces plaques peuvent être conçues en un matériau synthétique transparent.

0049 De plus, l'une au moins des faces de ces plaques 2a, 2b comporte des moyens d'opacification 44, hormis au niveau de la ou des zones 10 du panneau 2. Ces moyens d'opacification peuvent là encore prendre différentes formes de réalisation, telles qu'un film opacifiant et/ou une sérigraphie et/ou un traitement mécanique de gravure ou de ponçage conférant au panneau de protection 2 un caractère opaque avec un taux de transmittance d'au moins 50%, hormis au niveau de la ou des zones 10 que comporte le panneau 2 et au droit de laquelle ou desquelles viennent se positionner la ou les sources lumineuses 9.

0050 À ce propos, la zone 10 est préférentiellement de taille au moins égale à celle de la ou des sources lumineuses 9 qu'elle abrite. Tout particulièrement cette zone 10 est ajustée à cette ou ces sources lumineuses 9.

0051 Selon l'invention, encore, le dispositif d'émission de rayonnement lumineux incapacitant 8 comporte des moyens d'alimentation autonome 11. Avantageusement, ceux-ci sont implantés au niveau de la face arrière 4, côté porteur, du panneau de protection 2, à proximité des moyens de préhension 5.

0052 De manière préférentielle, ces moyens d'alimentation autonome 11 sont disposés entre ces moyens de préhension 5 et cette face arrière 4 du panneau 2.

0053 Comme cela est visible dans les figures, ces moyens de préhension 5 peuvent être montés sur une ou des traverses supports 12 délimitant, entre ces dernières et la face arrière 4 du panneau 2 un espace 13 à destination, notamment, de ces moyens d'alimentation autonome 11, voire en très grande partie de l'ensemble des composants du dispositif d'émission de rayonnement lumineux incapacitant 8.

0054 Selon l'invention, ces moyens d'alimentation autonome 11 comportent un boitier 14 muni d'au moins un logement 15, préférentiellement plusieurs, pour la réception de manière interchangeable d'au moins une batterie 16.

0055 Avantageusement, une telle batterie 16, par exemple de type batterie de téléphone portable, est choisie de faible dimension pour ne pas grever le bouclier 1 d'un poids excessif qui en affecterait le maniement.

0056 Comme cela ressort de la description qui précède, cette implantation, à l'arrière du bouclier du dispositif d'émission de rayonnement lumineux incapacitant 8, peut-être déterminée pour éviter de déséquilibrer ce bouclier 1 et en faciliter le maniement.

0057 Aussi, cette implantation sera choisie avantageusement au plus près du centre de gravité du bouclier 1.

0058 Comme représenté selon un exemple de réalisation, le boitier 14 comporte une face avant 17, orientées en direction de la face arrière 4 du panneau 2, et une face arrière 18 comportant les logements 15 dans lesquelles s'insèrent les batteries 16. Cet engagement des batteries 16 dans leur logement 15 peut être prévue au niveau de l'une quelconque des faces accessibles du boîtier 14, par exemple depuis l'un des champs supérieur ou inférieur de ce dernier.

0059 Le bouclier 1 selon l'invention est conçu pour un usage ambidextre. En somme, par simple retournement, le bouclier 1 peut être porté à main gauche ou à main droite. On comprend que pour assurer cette réversibilité, les moyens de préhension 5 sont avantageusement centrés en hauteur au niveau de la face arrière 4 du panneau 2 et se situent au niveau du centre de gravité du bouclier 1. Implanter en même temps le dispositif d'émission de rayonnement lumineux incapacitant 8 selon l'invention au plus près de ce centre de gravité est particulièrement avantageux.

0060 La ou les sources lumineuses 9 du dispositif d'émission de rayonnement lumineux incapacitant 8 peuvent être directement associée à ces moyens d'alimentation autonome 11. En particulier, cette ou ces sources lumineuses sont en mesure d'être implantées au niveau de la face avant 17 du boîtier 14 ou au-dessus de ce dernier.

0061 Le dispositif d'émission de rayonnement lumineux incapacitant 8 comporte encore des moyens d'activation 20 pour allumer et éteindre la ou des sources lumineuses 9, par exemple sous forme d'au moins un contacteur électrique équipant, avantageusement la poignée 6 des moyens de préhension 5.

0062 Ces moyens d'activation 20 peuvent également être pourvus de moyens de sélection d'un mode de fonctionnement de la ou des sources lumineuses 9, par exemple en mode d'éclairage fixe, constant et/ou en mode flash, périodique, de type stroboscopique. A noter que cette fonction de sélection peut être associée au même contacteur électrique pour allumer et éteindre la ou les sources lumineuses 9 ou à un bouton de commande auxiliaire. Ces moyens d'activation 20 comprennent encore, éventuellement, un contacteur général de mise en marche et d'arrêt.

0063 Le dispositif d'émission de rayonnement lumineux incapacitant 8 peut éventuellement être équipé d'un indicateur de charge de la ou des batteries 16, ménagé, par exemple, sur le boîtier 14 des moyens d'alimentation autonome 11.

0064 Une source lumineuse 9 comporte, préférentiellement, une ou plusieurs Leds 21 dont la puissance et la concentration du faisceau seront choisies pour obtenir l'effet d'éblouissement : incapacitant recherché.

0065 En étant implanté à l'arrière du panneau 2 au droit d'une zone 10 essentiellement translucide, préférentiellement transparente, cette ou ces sources lumineuses 9 sont efficacement protégées par ce panneau 2.

0066 En proposant un bouclier muni d'un dispositif d'émission de rayonnement lumineux 8 à la fois efficace, bien protégé et n'entravant pas le maniement de ce bouclier, la présente invention apporte une solution avantageuse, différenciatrice aux besoins non couverts par les solutions de l'état la technique.

## Revendications

1. Bouclier (1) anti-émeute ou de maintien de l'ordre comportant un panneau de protection (2) en matériau synthétique comprenant une face avant (3) et une face arrière (4) au niveau de laquelle sont implantés des moyens de préhension (5) et au moins un dispositif d'émission de rayonnement lumineux incapacitant (8) comportant au moins une source lumineuse (9), **caractérisé en ce que** le panneau de protection (2) comprend au moins une zone (10) définissant une fenêtre transparente avec un taux de transmittance inférieure à 30%, ledit panneau (2) étant opaque et comportant un taux de transmittance d'au moins 50%, hormis dans ladite zone (10) au droit de laquelle étant positionnée la source lumineuse (9) en face arrière (4) dudit panneau de protection (2). incapacitant

2. Bouclier (1) selon la revendication 1, **caractérisé en ce que** le panneau de protection (2) est conçu en un matériau synthétique comportant un taux de transmittance inférieur à 30%, l'une au moins des faces avant (4) et arrière (5) de ce panneau de protection (2) comportant des moyens d'opacification (44), tels qu'un film opacifiant et/ou une sérigraphie et/ou un traitement mécanique de gravure ou ponçage, conférant au panneau de protection (2) son caractère opaque avec un taux de transmittance d'au moins 50%, hormis au niveau de ladite zone (10).

3. Bouclier (1) selon la revendication 1 ou 2, **caractérisé en ce que** le panneau de protection (2) est de type multicouche et comprend au moins une première plaque (2a) de matériau synthétique comportant un taux de transmittance inférieur à 30% et dont un côté défini la face avant (3) dudit panneau de protection (2) et au moins une deuxième plaque (2b) de matériau synthétique comportant un taux de transmittance inférieur à 30% et dont un côté défini la face arrière (4) dudit panneau de protection (2).

4. Bouclier (1) selon la revendication 3, **caractérisé en ce que** au moins une des faces des plaques 2a, 2b comporte des moyens d'opacification (44) tels qu'un film opacifiant et/ou une sérigraphie et/ou un traitement mécanique de gravure ou ponçage, conférant au panneau de protection (2) un caractère opaque avec un taux de transmittance d'au moins 50%, hormis au niveau de ladite zone (10).

5. Bouclier (1) selon l'une quelconque des revendications précédentes, dont le dispositif d'émission de rayonnement lumineux incapacitant (8) est implanté à l'arrière du bouclier (1) au plus près du centre de gravité de ce dernier.

6. Bouclier (1) selon l'une quelconque des revendications précédentes, dont la zone (10) est de taille au moins égale à celle de la source lumineuse (9).

7. Bouclier (1) selon l'une des revendications précédentes, dont le dispositif d'émission de rayonnement lumineux incapacitant (8) comporte des moyens d'alimentation autonome (11).

8. Bouclier (1) selon la revendication 7, dont les moyens d'alimentation autonome (11) sont implantés au niveau de la face arrière (4) du panneau de protection (2), à proximité des moyens de préhension (5).

9. Bouclier (1) selon la revendication 8, dont les moyens d'alimentation autonome (11) sont disposés entre les moyens de préhension (5) et la face arrière (4) du panneau de protection (2).

10. Bouclier (1) selon la revendication 9, dont les moyens de préhension (5) sont montés sur une ou des traverses supports (12) rapportées sur la face arrière (4) du panneau (2) et délimitant avec cette dernière un espace (13) pour la réception au moins des moyens d'alimentation autonome (11).

11. Bouclier (1) selon l'une des revendications 7 à 10, dont les moyens d'alimentation autonome (11) comportent un boitier (14) muni d'au moins un logement (15) pour la réception de manière interchangeable d'au moins une batterie (16).

12. Bouclier (1) selon la revendication 11, dont le boitier (14) des moyens d'alimentation autonome (11) comporte une face avant (17), orientées en direction de la face arrière (4) du panneau (2), et une face arrière (18) comportant le ou les logements (15) dans le ou lesquels s'insèrent la ou les batteries (16).

13. Bouclier (1) selon l'une des revendications 7 à 12, dont la ou les sources lumineuses (9) sont directement associées aux moyens d'alimentation autonome (11).

14. Bouclier (1) selon l'une quelconque des revendications précédentes, dont le dispositif d'émission de rayonnement lumineux incapacitant (8) comporte encore des moyens d'activation (20) pour allumer et éteindre la ou les sources lumineuses (9) équipant une poignée (6) que comporte les moyens de préhension (5) et/ou des moyens de sélection d'un mode de fonctionnement de la ou des sources lumineuses (9) et/ou un contacteur de mise en marche et d'arrêt.
